# EUROPÄISCHE PATENTSCHRIFT

(11) **EP 0 514 377 B1**
(45) Veröffentlichungstag und Bekanntmachung des Hinweises auf die Patenterteilung: **15.09.1993**
(21) Anmeldenummer: 90917560.6
(22) Anmeldetag: 04.12.1990
(51) Int. Cl.: G03G 15/20, B65H 20/02

(54) **VORRICHTUNG ZUM TRANSPORT VON AUFZEICHNUNGSTRÄGERN IN DRUCK- ODER KOPIERGERÄTEN**
TRANSPORT DEVICE FOR RECORDING MEDIA IN PRINTERS AND PHOTOCOPIERS
DISPOSITIF DE TRANSPORT DE SUPPORTS D'ENREGISTREMENT DANS DES IMPRIMANTES ET PHOTOCOPIEURS

(30) Priorität: 02.02.1990 EP 90102129
(43) Veröffentlichungstag der Anmeldung: 25.11.1992
(73) Patentinhaber: Siemens Nixdorf Informationssysteme Aktiengesellschaft, 33102 Paderborn (DE)
(72) Erfinder: WAECHTLER, Rudolf, D-8251 Hohenpolding (DE); CREUTZMAN, Edmund, D-8015 Markt Schwaben (DE); KOPP, Walter, D-8028 Taufkirchen (DE)
(74) Vertreter: Fuchs, Franz-Josef, Dr.-Ing.
(86) Internationale Anmeldenummer: EP9002089
(87) Internationale Veröffentlichungsnummer: WO9111755

(56) Entgegenhaltungen:
- EP-A- 0 002 303
- DE-A- 3 814 596
- GB-A- 2 128 108
- US-A- 4 753 543
- Xerox Disclosure Journal, vol. 6, no. 3, May/June 1981 T.A. Rengert: "Loading for roll fuser with centrally supported pressure roll where copy sheets are end registered", p. 107.

## Beschreibung

Die Erfindung betrifft eine Vorrichtung zum Transport eines Aufzeichnungsträgers in einem Druck- oder Kopiergerät und die Verwendung einer derartigen Vorrichtung in einer Fixierstation eines Druck- oder Kopiergerätes.

Bei nichtmechanischen Druckeinrichtungen mit hoher Druckgeschwindigkeit, die nach dem elektrofotografischen oder dem magnetischen Prinzip arbeiten, ist es üblich, Endlospapier mit Transportlochungen zu verwenden. Dabei wird das Endlospapier von einem Stapel abgezogen, durch eine Umdruckstation mit Hilfe von in die Randlochungen eingreifenden Traktoren transportiert und dabei zeichenabhängig mit einer Tonerschicht beschichtet. Die auf dem Aufzeichnungsträger befindliche Tonerschicht wird dann in einer Fixierstation thermodruckfixiert. Eine derartige Fixierstation ist z. B. aus der US-Patentschrift 4 147 922 bekannt. Zu diesem Zweck enthält die Fixierstation in üblicher Weise eine elektrische beheizte Fixierwalze und eine an die Fixierwalze an- und abschwenkbare Andruckwalze. Der Aufzeichnungsträger muß dabei ohne Relativbewegung zur Fixierwalze exakt durch die Fixierstation geführt werden.

Um eine derartige Relativbewegung zu verhindernn, hat es sich als notwendig herausgestellt, für eine gleichmäßige Andruckkraft der Andruckwalze an die Fixierwalze längs der Walzenlänge zu sorgen. Bei unterschiedlichen Andruckkräften längs der Walzenlänge besteht die Gefahr, daß während des Druckbetriebes die Papierbahn in der Fixierstation horizontal wandert. Dies kann zu einem Verspannen der Papierbahn führen und bei hohen Transportgeschwindigkeiten zu einem Papierriß.

Zum An- und Abschwenken einer Andruckwalze an eine Gegenwalze in einer Fixierstation ist es aus der DE-C2-27 17 260 bekannt, die Andruckwalze auf Schwingen anzuordnen und diese über Nockenscheiben zu verschwenken. Die Gegenwalze ist dabei ortsfest gelagert.

Wird die Andruckwalze nicht exakt parallel zur Gegenwalze geführt und angeschwenkt, wirken unterschiedliche Andruckkräfte längs der Walzen. Zwar sorgt die elastische Ummantelung der Andruckwalze für einen gewissen Kraftausgleich, es hat sich jedoch gezeigt, daß dieser Kraftausgleich nicht ausreichend ist.

Aus der EP-A-0 002 303 ist eine Fixiereinrichtung für Kopiergeräte bekannt, die eine Fixierwalze und eine an die Fixierwalze an- und abschwenkbare Andruckwalze aufweist. Die Andruckwalze ist in einem Trägerkäfig schwenkbar gelagert, an dem ein Exzenter angreift. Über eine die Auslenkung des Trägerkäfigs messende Einrichtung, wird die Andruckkraft der Andruckwalze auf die Fixierwalze gemessen. Durch Verschwenken des Exzenters läßt sich die Andruckkraft der Andruckwalze längs der Fixierwalze verändern bzw. einstellen. Damit können Andruckschwankungen der Andruckwalze an die Fixierwalze ausgeglichen werden.

Weiterhin können die verwendeten Aufzeichnungsträger über ihre Breite unterschiedlich dick sein, oder die Aufzeichnungsträger dienen als Träger für zu bedruckende Kreditkarten etc.

Nichtmechanische Druckeinrichtungen können außerdem so ausgestaltet sein, daß sie Aufzeichnungsträgerbahnen unterschiedlicher Breite verarbeiten können. Damit ist es notwendig, die Fixierstation mit den darin angeordneten Walzen entsprechend der größten Aufzeichnungsträgerbreite auszulegen. Bereiche der Fixierwalze bzw. der Andruckwalze in der Fixierstation, die nicht in Berührungskontakt mit dem Aufzeichnungsträger kommen, erhitzen sich lokal stärker als die eigentlichen Kontaktbereiche mit dem Aufzeichnungsträger, weil der Aufzeichnungsträger beim Fixiervorgang der Fixierwalze im Fixierbereich Wärme entzieht. Dies führt zu einem wärmeabhängigen unterschiedlichen Durchmesser der aus elastischem Werkstoff bestehenden Andruckwalze. Der Aufzeichnungsträger wird dadurch horizontal ausgelenkt.

Es hat sich deshalb als günstig herausgestellt, über eine Abtasteinrichtung die seitliche Lage des Aufzeichnungsträgers beim Einlaufen die Fixierstation exakt zu überwachen um gegebenenfalls über eine Regelanordnung regelnd eingreifen zu können.

Das Problem der exakten regelbaren Führung von Aufzeichnungsträgern ist jedoch nicht nur bei elektrofotografischen Druck-und Kopiergeräten vorhanden. Auch bei anderen Druckeinrichtungen, die z. B. mit Tintendruckwerken arbeiten, ist es notwendig, den Aufzeichnungsträger zumindest im Druckbereich exakt zu positionieren.

Zur Positionierung der Aufzeichnungsträger in Druckeinrichtungen ist es üblich, im Papierkanal der Druckeinrichtung elektrisch einstellbare mechanische Leitelemente zu verwenden, wobei die Abtastung der IST-Position der Aufzeichnungsträger ebenfalls über mechanische Kontaktelemente erfolgt.

Zur Lageabtastung der Aufzeichnungsträger ist es aus dem IBM Technical Disclosure Bulletin Vol. 23, Nr. 7a, December 1980 und aus der EP-Bl-0 031 137 bekannt, optoelektronische Abtasteinrichtungen zu verwenden.

Aufgabe der Erfindung ist es deshalb eine Vorrichtung zum Transport von Aufzeichnungsträgern in Druck- oder Kopiergeräten mit einer Walzenanordnung mit Gegenwalze und Andruckwalze und dazwischen durch Friktion geführtem Aufzeichnungsträger bereitzustellen, die so ausgestaltet ist, dar die Andruckwalze an dem Aufzeichnungsträger bzw. der Gegenwalze mit einer längs der Walzenlänge gleichmäßigen Andruckkraft anliegt.

Ein weiteres Ziel der Erfindung ist es, die Vorrichtung so auszugestalten, daß ein Positionieren des Aufzeichnungsträgers zwischen den Walzen möglich ist.

Die Vorrichtung soll zum Einbau in einer Fixierstation eines elektrofotografischen Druck- oder Kopiergerätes besonders geeignet sein.

Diese Aufgabe wird gemäß den Merkmalen der Patentansprüche 1 und 6 gelöst.

Vorteilhafte Ausführungsformen der Erfindung sind in den Unteransprüchen gekennzeichnet.

Durch die Anordnung einer waagebalkenartig gelagerten Führungsstange, die mit Federelementen an den Lagerelementen der Andruckwalze angreift, wird die Andruckwalze über ihre gesamte Walzenlänge mit gleichmäßiger Andruckkraft gegen die Gegenwalze gedrückt. Eventuell auftretende unterschiedliche Andruckkräfte werden ausgeglichen. Damit wird der Aufzeichnungsträger zwischen den Walzen sicher und verzerrungsfrei transportiert. Relativverschiebungen des Aufzeichnungsträgers zu den Walzen werden vermieden. Damit ist die Vorrichtung besonders Fixierstationen in elektrofotografischen Druck- und Kopiergeräten geeignet, in denen ein Tonerbild auf einem Aufzeichnungsträger thermo-druckfixiert wird.

Bei einer vorteilhaften Ausführungsform der Vorrichtung kann mit Hilfe einer Einstelleinrichtung die kraftausgleichende Wirkung beeinflußt werden. Damit ist es möglich, die Position des Aufzeichnungsträgers zwischen den Walzen zu steuern.

Ausführungsformen der Erfindung sind in den Zeichnungen dargestellt und werden im folgenden beispielsweise näher beschrieben. Es zeigen
Figur 1 eine schematische Schnittdarstellung einer Fixierstation einer elektrofotografischen Druckeinrichtung mit der darin angeordneten Transportvorrichtung und
Figur 2 eine schematische Darstellung der Fixierstation der Figur 1 mit einem Blockschaltbild einer Regelungsanordnung zur seitlichen Positionierung des Aufzeichnungsträgers.

Eine nach dem Prinzip der Elektrofotografie arbeitende Druckeinrichtung enthält eine Fixierstation zum Fixieren eines Tonerbildes auf einem Aufzeichnungsträger in Form einer Endlospapierbahn 100. Der Aufzeichnungsträger 100 wird dabei in der Fixierstation Wärme und Druck ausgesetzt und so eine feste Verbindung des Tonerbildes mit dem Aufzeichnungsträger erreicht. Zum Thermodruckfixieren enthält die Fixierstation eine Fixierwalze 201 mit darin angeordnetem Wärmestrahler 202 in Form einer Halogenlampe. Die Fixierwalze 201 ist auf einem Gestell 203 des Druckgerätes gelagert und wird über einen Motor 204 angetrieben. Üblicherweise besteht die Fixierwalze 201 aus einem mit Kunststoff beschichteten Aluminiumrohr. An die Fixierwalze 201 an- und abschwenkbar gelagert ist eine Andruckwalze 205 aus einem mit Kautschuk ummantelten Stahlrohr. Gelagert ist die Andruckwalze 205 auf zwei seitlichen Lagerelementen 206. Die Lagerelemente 206 sind im Gestell 203 des Druckgerätes um eine ortsfeste Drehachse 207 schwenkbar gelagert. Zum An- und Abschwenken der Andruckwalze 205 an die als Gegenwalze wirkende Fixierwalze 201 sind zwei über einen Elektromotor 208 (Figur 2) drehbare Nockenscheiben 209 angeordnet, die an Führungsansätzen 210 (drehbare Rollen) der Lagerelemente 206 anliegen. Zwei seitlich an den Lagerelementen 206 angreifende Zugfedern 211 dienen als Rückholfedern für die Lagerelemente 206 und drücken die Lagerelemente 206 über die Führungsansätze 210 gegen die Nockenscheiben 209. Gelagert sind die Nockenscheiben 209 auf hebelartigen Schwinger 212 mit einer dem Gestell 203 der Druckeinrichtung zugeordneten Drehachse 213. Im Abstand parallel zu der Andruckwalze ist eine Führungsstange 214 angeordnet, die etwa die Länge der Andruckwalze hat. Sie ist etwa mittig bezüglich der Andruckwalze in einem Lagerstück 215 schwenkbar gelagert und zwar um eine Achse 216, die etwa senkrecht zur Längsausdehnung der Andruckwalze verläuft. Die Führungsstange 214 weist an ihren Enden verstellbare Befestigungselemente (Verstellschrauben) 217 auf, in denen mit den Schwingen 212 verbundene Federn 218 eingehängt sind. Die Federn 218 in Verbindung mit der mittig gelagerten Führungsstange 214 bilden eine Art Waagebalken zum Kraftausgleich der Andruckkraft der Andruckwalze 205 an die Fixierwalze 201 über die Länge der Andruckwalze. Zur Begrenzung des Schwingbereiches der Schwingen 212 sind im Lagerbereich für die Nockenscheiben 209 verstellbare Anschläge 219 angeordnet. Gekoppelt ist der Motor 208 mit den Nockenscheiben über eine Kreuzkupplung 220. Sie ermöglicht ein Verschwenken der Nockenscheiben 209 um die Drehachse 213 entsprechend der dargestellten Pfeilrichtung der Figur 2 und damit eine Relativbewegung zum stationär über Befestigungselemente (Schrauben etc.) 221 am Gestell 203 der Druckeinrichtung befestigten Motor 208.

Die Federkraft der Federn 218 ist deutlich größer als die Federkraft der Rückholfedern 211 an der Andruckwalze 205. Im angedrückten Zustand (Figur 1) der Andruckwalze 205 sind die Schwingen 212 von den Anschlägen 219 abgeschwenkt. Die Nockenscheiben 209 drücken entsprechend ihrer Auslenkung die Andruckwalze 205 gegen die Fixierwalze 201. Die Andruckkraft wird dabei im wesentlichen bestimmt durch die Federkraft der Federn 218 in Verbindung mit dem geometrischen Aufbau der Schwinge 212 und dem Auslenkungsgrad der Nockenscheiben 209.

Zum Abschwenken werden die Nockenscheiben 209 über den Motor 208 zurückgedreht. Dadurch bewegt sich zunächst die Schwinge 212 unter der Wirkung der Federkraft 218, ohne daß die Andruckwalze 205 von der Fixierwalze 201 abgeschwenkt wird und zwar solange, bis sich die Schwingen 212 mit ihren unteren Schwenkarmen an die Anschläge 219 anlegen. Dadurch wird die Federkraft der Federelemente 218 aufgefangen. Bei einem Weiterdrehen der Nockenscheiben 219 zum vollständigen Abschwenken der Andruckwalze 205 wird dann die Andruckwalze 205 unter der Wirkung der Rückholfeder 211 von der Fixierwalze 201 abgehoben. Bei diesem eigentlichen Abschwenkvorgang liegen die Lagerelemente 206 über ihre Ansätze 210 an den Nockenscheiben 209 an. Der Abschwenkbereich und damit der Verdrehbereich der Nockenscheiben 209 wird begrenzt durch einen Ansatz 222 an den Nockenscheiben, der sich bei einer vollständigen Umdrehung der Nockenscheiben 209 beim Abschwenken an die Führungsansätze 210 der Lagerelemente anlegt. Damit befindet sich die Andruckwalze 205 im abgeschwenkten Zustand und der Aufzeichnungsträger 100 kann in die Fixierstation eingefädelt werden. Das Anschwenken der Andruckwalze 205 an die Fixierwalze 201 erfolgt in umgekehrter Richtung. Dabei wird zunächst die Andruckwalze 205 durch Verdrehen der Nockenscheiben 209 zur Anlage an die Fixierwalze 201 gebracht und zwar entgegen der Federkraft der Rückholfedern 211. Bei einem Weiterdrehen der Nockenscheiben 209 heben dann die Schwingen 212 von den Anschlägen 219 ab und die Federkraft der Federn 218 wird voll wirksam. Die waagebalkartige Konstruktion des Andruckmechanismus für die Andruckwalze 205 mit Führungsstange 214 und Federelementen 218 in Verbindung mit den Schwingen 212 sorgt für einen Kraftausgleich der Andruckkraft der Andruckwalze 205 entlang der Fixierwalze 201 und damit für eine gleichmäßige Fixierkraft auf den Aufzeichungsträger 100. Dies ist wichtig für ein gleichmäßiges Fixierergebnis, insbesondere dann, wenn Aufzeichnungsträger 100 verschiedener Breite verwendet werden.

Wie bereits eingangs ausgeführt, dient die Fixierstation in der elektrofotografischen Druckeinrichtung dazu, das in einer Umdruckstation auf den Aufzeichnungsträger aufgebrachte Tonerbild durch Wärme und Druck auf den Aufzeichnungsträger 100 zu fixieren. Zu diesem Zwecke wird der Aufzeichnungsträger 100 entsprechend der Figur 1 mit seiner Tonerschichtseite nach oben über einen an- und abschwenkbaren Fixiersattel 223 zur Anlage an die Fixierwalze 201 gebracht. Er umschlingt die Fixierwalze 201 in einem Umschlingungswinkel Z und wird dort aufgeheizt (vorgewärmt). Die eigentliche Fixierung erfolgt dann in einem Fixierspalt FX, nämlich dem Andruckbereich zwischen Fixierwalze 201 und Andruckwalze 205. Zum Fixieren muß der Aufzeichnungsträger 100 im Fixierbereich aus Umschlingungswinkel Z und Fixierspalt FX von Zimmertemperatur auf Fixiertemperatur von größer als 110° C erhitzt werden. Es ist deshalb zur Erzielung einer guten Druckqualität notwendig, den Aufzeichnungsträger 100 in der Fixierstation exakt zu führen.

In elektrofotografischen Druck- oder Kopiergeräten ist es üblich Aufzeichnungsträger unterschiedlicher Breite bzw. unterschiedlichen Formats zu verwenden. Um einen kontinuierlichen Druckbetrieb gewährleisten zu können, müssen die einzelnen Aggregate der Druckeinrichtung so ausgestaltet sein, daß ohne ausgeprägte Abkühlphasen ein Umschalten zwischen verschiedenen Papierformaten bzw. verschiedenen Aufzeichnungsträgerbreiten möglich ist. Die Fixierwalze 201 und die Andruckwalze 205 sind deswegen bezüglich ihrer Länge für das breitestmögliche Aufzeichnungsträgerformat ausgelegt. Wird ein Aufzeichnungsträger mit einer Breite, die geringer ist als die maximal mögliche Aufzeichnungsträgerbreite zwischen der Fixierwalze 201 und der Andruckwalze 205 fixiert, so erhitzt sich die Andruckwalze 205 lokal unterschiedlich. Im Bereich des Aufzeichnungsträgers ist die Erwärmung geringer, als in dem nicht vom Aufzeichnungsträger bedeckten Bereich der Andruckwalze 205, da der Aufzeichnungsträger beim Fixiervorgang Wärme aufnimmt und abführt.

Es hat sich nun herausgestellt, daß die unterschiedliche Erwärmung der Andruckwalzenbereiche bei unterschiedlich breiten Aufzeichnungsträgern zu einer unterschiedlichen Ausdehnung der Andruckwalze führt. Dies hat einen unterschiedlichen Durchmesser der Andruckwalze 205 im Bereich des Aufzeichnungsträgers und in den vom nicht zum Aufzeichnungsträger bedeckten Bereich zur Folge. Dies führt wiederum dazu, daß der Aufzeichnungsträger im Fixierspalt FX horizontal ausgelenkt wird. Ein Verschmieren des Tonerbildes und damit Störungen des Druckbildes sind die Folge.

Weiterhin führt ein derartiges seitliches Auslenken des Aufzeichnungsträgers zu einem Verspannen des Aufzeichnungsträgers in den Papierführungen der Druckeinrichtungen. Ein Reißen des Papieres kann dabei die Folge sein.

Es ist deshalb günstig, die Horizontalposition des Aufzeichnungsträgers 100 im Fixierspalt FX beim Fixiervorgang zu regeln und zwar insbesondere dann, wenn Aufzeichnungsträger unterschiedlicher Breite verwendet werden. Das Positionieren selbst erfolgt dabei durch Verändern der Andruckkraft der Andruckrolle 205 an die Fixierwalze 201 über deren Länge.

Voraussetzung für die Regelung ist zunächst die Erfassung der IST-Lage des Aufzeichnungsträgers beim Einlauf des Aufzeichnungsträgers 100 in die Fixierstation im Eingangsbereich des Fixiersattels 223. Zu diesem Zwecke ist dort ein optoelektronischer Sensor S angeordnet, der die seitliche Lage des Aufzeichnungsträgers 100 über dessen Transportlöcher erfaßt. Als Sensoren S können handelsübliche optoelektronische Abtaster oder auch mechanische Abtastelemente oder dergleichen verwendet werden.

Die in der Figur 2 dargestellte Anordnung zur seitlichen Positionierung des bandförmigen Aufzeichnungsträgers 100 enthält einen Sensor S mit zugehöriger Auswerteschaltung AS zur Umsetzung der Sensorsignale in Positionssignale UD. Der Auswerteschaltung AS nachgeordnet ist ein Analog-Digital-Wandler W, der das von der Auswerteanordnung AS gelieferte Positionssignal UD in ein digitales Signal umwandelt, damit dieses mit Hilfe von einem Mikroprozessor P ausgewertet und verarbeitet werden kann. Der Mikroprozessor P steht über einen Datenbus mit der eigentlichen Steuerung C der Druckeinrichtung in Verbindung. Diese Steuerung (Gerätesteuerung) kann z. B. entsprechend der US-A-4 593 407 ausgebildet sein, als Mikroprozessor P bietet sich ein handelsüblicher Mikroprozessor an (z. B. Mikroprozessor 8080 Siemens). Verbunden ist der Mikroprozessor P außerdem mit einem Programmspeicher M zur Aufnahme des Regelungsprogrammes.

Die vom Mikroprozessor P gelieferten Stellsignale werden über einen Verstärker AP verstärkt und der Stellanordnung E zur Einstellung der Andruckkraft der Andruckwalze 205 an die Fixierwalze 201 längs der Fixierwalze zugeführt.

Bei dem Ausführungsbeispiel der Figur 2 enthält die Einrichtung E einen Stellmotor 224 mit darauf angeordneter Exzenterscheibe 225. Anstelle eines Stellmotores ist jedoch auch jede andere einstellbare elektronische Antriebseinrichtung geeignet, z. B. ein Hubmagnet. Die Exzenterscheibe 225 ist über ein Gestänge 226 mit der Führungsstange 214 verbunden. Durch Verdrehen der Exzenterscheibe 225 wird die Führungsstange 214 über das Gestänge 226 verschieden weit um die Drehachse 216 ausgelenkt und damit die Andruckkraft an den Lagerelementen 206 der Andruckwalze 205 verändert. Damit kann im Fixierspalt FX die horizontale Position des Aufzeichnungsträgers eingestellt werden.

Dieses Einstellen erfolgt über die beschriebene Anordnung zur seitlichen Positionierung mit dem Mikroprozessor P, der die vom Sensor S gelieferten IST-Positioniersignale UD mit einer z. B. im Speicher M gespeicherten Soll-Positon vergleicht und in Abhängigkeit davon über den Verstärker AP den Stellmotor 224 ansteuert. Die Position des Stellmotores 224, die z. B. über eine Abtasteinrichtung erfaßbar ist, wird dem Mikroprozessor P ebenfalls zur Auswertung zugeführt.

Über die Regelungsanordnung läßt sich die Position des Aufzeichnungsträgers in der Fixierstation optimieren. Regelungsziel kann dabei die sogenannte Nullage des Endlospapieres sein, d. h. die Positionierung der Transportlochungen des Endlospapieres auf eine der Position oberhalb der Trennungslinie der Sensorflächen des Abtasters zugeordnete Position. Regelungsziel kann aber auch ein Vorhalt des Aufzeichnungsträgers sein, wenn z.B. zunächst ganz schmales Papier bedruckt wird und dann ein Wechsel auf breites Papier in Aussicht genommen ist. Die Regelanordnung berücksichtigt dabei zukünftig zu erwartendes Verhalten des Aufzeichnungsträgers und lenkt den Aufzeichnungsträger eine vorgegebene Zeit vor dem oder nach dem Wechsel aus. Das unterschiedliche Verhalten der Aufzeichnungsträger und ein evtl. notwendiger Vorhalt kann als Programm im Rahmen des Speichers M der Mikroprozessoranordnung abgespeichert sein.

Die im Zusammenhang mit einer Fixierstation eines elektrofotografischen Druckgerätes beschriebene Transportvorrichtung mit Gegenwalze und Andruckwalze läßt sich auch in anderen Druckeinrichtungen oder Kopiereinrichtungen zum Transport von Aufzeichnungsträgern verwenden. Diese Aufzeichnungsträger können als Einzelblätter oder als Endlospapierbahnen ausgebildet sein.

Verwendet man anstelle der Zugfedern 218 Druckfedern, so greifen diese unmittelbar am unteren Teil der hebelartigen Schwingen 212 in der Umgebung der Nockenscheiben 209 an. Der die Federkraft der Feder auffangende Anschlag 219 muß den am oberen Teil der Schwingen 212 in entsprechender Position angeordnet sein.

Es ist weiterhin möglich, anstelle des beschriebenen An- und Abschwenkmechanismus für die Andruckwalze 205, an der Andruckwalze 205 einen einfachen Abschwenkhebel mit z. B. einem Rastmechanismus oder auf das Abschwenken ganz zu verzichten. Die Federn 218 der Führungsstange greifen dann an das Lagerelement 206 der Andruckwalze 205 unnittelbar an, wenn sie z.B. als Druckfedern ausgebildet sind oder über schwenkbare Hebeln entsprechend den hebelartigen Schwingen 212.

### Bezugszeichenliste

- 100: Aufzeichnungsträger, Endlospapierbahn
- 201: Fixierwalze, Gegenwalze
- 202: Wärmestrahler
- 203: Gestell
- 204: Motor
- 205: Andruckwalze
- 206: Lagerelemente
- 207: ortsfeste Drehachse
- 208: Elektromotor
- 209: Nockenscheiben
- 210: Führungsansatz, Anschlag
- 211: Zugfedern
- 212: Schwingen, Hebel
- 213: Drehachse
- 214: Führungsstange
- 215: Lagerelement, Lagerstück
- 216: Achse
- 217: Befestigungselement, Verstellschraube
- 218: Feder
- 219: Anschläge
- 220: Kreuzkupplung
- 221: Befestigungselement, Schrauben
- 222: Ansatz, Nockenscheiben
- 223: Fixiersattel, Papierführungssattel
- Z: Umschlingungswinkel
- FX: Fixierspalt
- E: Einrichtung zur Einstellung der Andruckkraft
- S: Sensor
- AS: Auswerteschaltung
- W: Analog-Digital-Wandler
- 224: Stellmotor
- 225: Exzenterscheibe
- 226: Gestänge

## Patentansprüche

1. Vorrichtung zum Transport von Aufzeichnungsträgern (100) in Druck- oder Kopiergeräten, mit
a) einer Gegenwalze (201) und einer gegenüber der Gegenwalze (201 beweglich gelagerten Andruckwalze (205) zwischen denen der Aufzeichnungsträger (100) durch Friktion transportiert wird, wobei eine der Walzen (201, 205) elektromotorisch angetrieben ist,
b) seitlichen Lagerelementen (206, 203) für die Walzen (201, 205),
c) einer Führungsstange (214) die in der Art eines Waagebalkens im Abstand parallel zur Andruckwalze (205) und um eine Drehachse (216) gegenüber der Andruckwalze (205) verschwenkbar angeordnet ist und
d) Federelementen (218), die mit der Führungsstange (214) und den Lagerelementen (206) der Andruckwalze (205) gekoppelt und beidseitig zur Drehachse (216) der Führungsstange (214) angeordnet sind, um bedarfsweise die Andruckwalze (205) gegen die Gegenwalze (201) kraftausgleichend anzudrücken.

2. Vorrichtung nach Anspruch 1,
mit den Federelementen (218) gekoppelte, drehbar gelagerte Schwingen (212) mit Schwingarmen zum Andrücken der Andruckwalze (205) an die Gegenwalze (201).

3. Vorrichtung nach Anspruch 2,
mit
- an den Schwingen (212) angeordnete, über einen Stellmotor (208) verdrehbare, sich auf den Lagerelementen (206) der Andruckwalze (205) abstützende Exzenterelemente (209) zum An- und Abschwenken der Andruckwalze (205) an die Gegenwalze (201),
- einen den Schwingen (212) zugeordneten Begrenzungsanschlag (219) und
- einer mit den Lagerelementen (206) der Andruckwalze (205) gekoppelte Rückholfeder (211), wobei die vorgenannten Elemente so zueinander angeordnet sind, daß ausgehend von einer Abschwenklage beim Anschwenken der Andruckwalze (205) über die Exzenterelemente (209) entgegen der Kraftwirkung der Rückholfeder (211) die Schwingen solange an dem Begrenzungsanschlag (219) anlegen und damit die Federkraft der Federelemente (218) abfangen, bis sich die Andruckwalze (205) auf der Gegenwalze (201) abstützt.

4. Vorrichtung nach Anspruch 3,
wobei die Exzentereinrichtung (209) Nockenscheiben aufweist.

5. Vorrichtung nach einem der Ansprüche 1 bis 4,
wobei die Führungsstange (214) mit einem Stellmotor (224) gekoppelt ist, um die Führungsstange (214) in vorgebbare Auslenkpositionen um die Drehachse (216) auszulenken und damit die Andruckkraft der Andruckwalze (205) an die Gegenwalze (201) längs deren Walzenlänge einzustellen.

6. Fixierstation für ein elektrofotografisches Druck- oder Kopiergerät zum Wärme-Druckfixieren eines ein Tonerbild tragenden Aufzeichnungsträgers (100), mit
a) einer motorisch angetriebenen, elektrisch beheizten Fixierwalze (201) und einer an die Fixierwalze (201) an- und abschwenkbaren Andruckwalze (205) zwischen denen der Aufzeichnungsträger (100) zum Fixieren hindurchgeführt wird,
b) seitlichen Lagerelementen (206) für die Andruckwalze (205),
c) einer waagebalkenartig um eine Drehachse (216) senkrecht zu der Längsausdehnung der Andruckwalze (205) verdrehbaren Führungsstange (214) und
d) an Seitenarmen der Führungsstange (205) angeordneten Federelementen (218) zum kraftausgleichenden Andrücken der Andruckwalze (205) an die Fixierwalze (201) über die Lagerelemente (206) der Andruckwalze (205).

7. Fixierstation nach Anspruch 6,
mit um eine ortsfeste Drehachse (207) drehbar gelagerte Schwingen (206) zum Andrücken der Andruckwalze (205) an die Fixierwalze (201) über die Federelemente (218).

8. Fixierstation nach Anspruch 7,
mit
- an den Schwingen (212) angeordneten, über einen Stellmotor (208) verdrehbaren, sich auf den Lagerelementen (206) der Andruckwalze (205) abstützenden Exzenterelementen (209) zum An- und Abschwenken der Andruckwalze (205) an die Gegenwalze (201),
- einen den Schwingen (212) zugeordneten, ortsfest angeordneten Begrenzungsanschlag (219) und
- einer mit den Lagerelementer (206) der Andruckwalze (205) gekoppelten Rückholfeder, wobei die vorgenannten Elemente so zueinander angeordnet sind, daß ausgehend von einer Abschwenklage beim Anschwenken der Andruckwalze (205) über die Exzenterelemente (209) entgegen der Kraftwirkung der Rückholfeder (211) die Schwingen solange an den Begrenzungsanschlag (219) anliegen und damit die Federkraft der Federelemente (218) abfangen, bis sich die Andruckwalze (205) auf der Gegenwalze (201) abstützt.

9. Fixierstation nach Anspruch 8,
wobei die Exzentereinrichtung Nocken (209) aufweist.

10. Fixierstation nach einem der Ansprüche 6 bis 9, wobei die Führungsstange (214) mit einer Antriebseinrichtung (224) gekoppelt ist, um die Führungsstange (214) in vorgebbare Auslenkpositionen um die Drehachse (216) auszulenken und damit die Andruckkräfte der Andruckwalze (205) an die Gegenwalze (201) längs deren Walzenlänge einzustellen.

## Claims

1. Device for transporting recording media (100) in printers or photocopiers having
a) a counter-roll (201) and a feed roll (205), mounted movably relative to the counter-roll (201), between which rolls the recording medium (100) is transported by friction, one of the rolls (201, 205) being driven by electric motor,
b) lateral bearing elements (206, 203) for the rolls (201, 205),
c) a guide bar (214) which is arranged in the manner of a balance beam with spacing parallel to the feed roll (205) and so as to be pivotable about an axis of rotation (216) relative to the feed roll (205), and
d) spring elements (218) which are coupled to the guide bar (214) and the bearing elements (206) of the feed roll (205) and are arranged on both sides of the axis of rotation (216) of the guide bar (214) in order to press the feed roll (205) against the counter-roll (201) in a force-compensating manner, as required.

2. Device according to Claim 1, having rotatably mounted links ( 212 ), coupled to the spring elements (218), having swivel arms for pressing the feed roll (205) onto the counter-roll (201).

3. Device according to Claim 2, having
- eccentric elements (209), which are arranged on the links (212), can be rotated via an adjusting motor (208) and are supported on the bearing elements (206) of the feed roll (205), for pivoting the feed roll (205) onto and away from the counter-roll (201),
- a limiting stop (219) assigned to the links (212), and
- a restoring spring (211) coupled to the bearing elements (206) of the feed roll (205), the above-mentioned elements being arranged relative to one another in such a way that, starting from a pivoted-away position, when the feed roll (205) is pivoted on via the eccentric elements (209) counter to the force effect of the restoring spring (211), the links rest on the limiting stop (219) and thus absorb the spring force of the spring elements (218) until the feed roll (205) is supported on the counter-roll (201).

4. Device according to Claim 3, in which the eccentric apparatus (209) has cam disks.

5. Apparatus according to one of Claims 1 to 4, in which the guide bar (214) is coupled to an adjusting motor (224) in order to deflect the guide bar (214) about the axis of rotation (216) into predeterminable deflection positions and thus to adjust the pressing force of the feed roll (205) onto the counter-roll (201) along its roll length.

6. Fuser station for an electrophotographic printer or photocopier for thermal fusing of a recording medium (100), bearing a toner image, having
a) a motor-driven, electrically heated fuser roll (201) and a feed roll (205) which can be pivoted onto and away from the fuser roll (201), between which rolls the recording medium (100) is passed for fusing,
b) lateral bearing elements 206) for the feed roll (205),
c) a guide bar (214) which can be rotated in the manner of a balance beam about an axis of rotation (216) perpendicular to the longitudinal extent of the feed roll (205), and
d) spring elements (218), arranged on lateral arms of the guide bar (205), for force-compensating pressing of the feed roll (205) onto the fuser roll (201) via the bearing elements (206) of the feed roll (205).

7. Fuser station according to Claim 6, having links (206) mounted rotatably about a stationary axis of rotation (207) for pressing the feed roll (205) onto the fuser roll (201) via the spring elements (218).

8. Fuser station according to Claim 7, having
- eccentric elements (209), which are arranged on the links (212), can be rotated via an adjusting motor (208) and are supported on the bearing elements (206) of the feed roll (205), for pivoting the feed roll (205) onto and away from the counter-roll (201),
- a limiting stop (219) arranged in a stationary manner and assigned to the links (212), and
- a restoring spring coupled to the bearing elements (206) of the feed roll (205), the abovementioned elements being arranged relative to one another in such a way that, starting from a pivoted-away position, when the feed roll (205) is pivoted on via the eccentric elements (209) counter to the force effect of the restoring spring (211), the links rest on the limiting stop (219) and thus absorb the spring force of the spring elements (218) until the feed roll (205) is supported on the counter-roll (201).

9. Fuser station according to Claim 8, in which the eccentric apparatus has cams (209).

10. Fuser station according to Claims 6 to 9, in which the guide bar (214) is coupled to a drive apparatus (224) in order to deflect the guide bar (214) about the axis of rotation (216) into predeterminable deflection positions and thus to adjust the pressing forces of the feed roll (205) onto the counter-roll (201) along its roll length.

## Revendications

1. Dispositif pour le transport de supports d'enregistrement (100) dans des appareils d'impression ou de copiage, comportant
a) un cylindre conjugué (201) et un cylindre de pression (205) qui est monté de manière à être mobile par rapport au cylindre conjugué (201), le support d'enregistrement (100) étant entraîné par frottement entre ces cylindres (201,205), dont l'un est entraîné par un moteur électrique,
b) des éléments de paliers latéraux (206,203) pour les cylindres (201,205),
c) une barre de guidage (214), qui est disposée à la manière d'un fléau de balance parallèlement et à distance du cylindre de pression (205) et peut pivoter par rapport à ce cylindre autour d'un axe de rotation (216), et
d) des éléments de ressorts (218), qui sont accouplés à la barre de guidage (214) et aux éléments de paliers (206) du cylindre de pression (205) et sont disposés des deux côtés de l'axe de rotation (207) de la barre de guidage (214), de manière à repousser le cas échéant le cylindre de pression (205) contre le cylindre conjugué (201) en produisant une compensation de force.

2. Dispositif suivant la revendication 1, comportant des éléments basculants (212) qui sont accouplés aux éléments de ressorts (218) montés pivotants et sont pourvus de bras oscillants pour repousser le cylindre de pression (205) contre le cylindre conjugué (201).

3. Dispositif suivant la revendication 2, comportant
- des éléments excentriques (209), qui sont montés sur les éléments basculants (212), peuvent être entraînés en rotation par l'intermédiaire d'un servomoteur (208), prennent appui sur les éléments de paliers (206) du cylindre de pression (205) et servent à amener par basculement le cylindre de pression (205) contre le cylindre conjugué (201) et l'écarter de ce cylindre,
- une butée de limitation (219) associée aux éléments basculants (212), et
- un ressort de rappel (211), qui est accouplé aux éléments de paliers (206) du cylindre de pression (205), les éléments indiqués précédemment étant disposés les uns par rapport aux autres de manière qu'à partir d'une position écartée par basculement du cylindre de pression (205), les éléments basculants sont appliqués contre la butée de limitation (219) par l'intermédiaire des éléments excentriques (209) à l'encontre de l'action de force du ressort de rappel (211) et supportent la force élastique des éléments de ressorts (218) jusqu'à ce que le cylindre de pression (205) s'appuie sur le cylindre conjugué (201).

4. Dispositif suivant la revendication 3, dans lequel le dispositif à excentriques (209) comporte des disques à came.

5. Dispositif suivant l'une des revendications 1 à 4, dans lequel la barre de guidage (214) est accouplée à un servomoteur (224) de manière à faire dévier la barre de guidage (214) autour de l'axe de rotation (216) pour l'amener dans des positions déviées pouvant être prédéterminées et régler par conséquent la force de serrage du cylindre de pression (205) contre le cylindre conjugué (201) sur la longueur de ce cylindre.

6. Poste de fixage pour un appareil d'impression et de copiage électrophotographique pour le fixage, par application d'une chaleur et d'une pression, d'un support d'enregistrement (100) portant une image de toner, comportant
a) un cylindre de fixage (201) entraîné par un moteur réchauffé électriquement, et un cylindre de pression (205) pouvant être approché du cylindre de fixage (201) par basculement et pouvant en être écarté par basculement, un support d'enregistrement (100) passant, pour le fixage, entre ces deux cylindres,
b) des éléments de paliers latéraux (206) pour le cylindre de pression (205),
c) une barre de guidage (214) pouvant tourner, à la manière d'un fléau de balance, autour d'un axe de rotation (216) perpendiculairement à l'étendue longitudinale du cylindre de pression (205), et
d) des éléments de ressorts (218) montés sur les bras latéraux de la barre de guidage (205) et servant à serrer, avec une action de compensation de force, le cylindre de serrage (250) contre le cylindre de fixage (201) par l'intermédiaire des éléments de paliers (206) du cylindre de pression (205).

7. Poste de fixage selon la revendication 6, comportant des éléments basculants (206) montés rotatifs autour d'un axe de rotation fixe (207) et servant à appliquer le cylindre de pression (207) contre le cylindre de fixage (201) par l'intermédiaire des éléments de ressorts (218).

8. Poste de fixage selon la revendication 7, comprenant
- des éléments excentriques (209), qui sont montés sur les éléments basculants (212), peuvent être entraînés en rotation par l'intermédiaire d'un servomoteur (208), prennent appui sur les éléments de paliers (206) du cylindre de pression (205) et servent à amener par basculement le cylindre de pression (205) contre le cylindre conjugué (201) et l'écarter de ce cylindre,
- une butée de limitation (219) associée aux éléments basculants (212) et montée fixe, et
- un ressort de rappel, qui est accouplé aux éléments de paliers (206) du cylindre de pression (205), les éléments indiqués précédemment étant disposés les uns par rapport aux autres de manière qu'à partir d'une position écartée par basculement du cylindre de pression (205), les éléments basculants sont appliqués contre la butée de limitation (219) par l'intermédiaire des éléments excentriques (209) à l'encontre de l'action de force du ressort de rappel (211) et supportent la force élastique des éléments de ressorts (218) jusqu'à ce que le cylindre de pression (205) s'appuie sur le cylindre conjugué (201).

9. Poste de fixage selon la revendication 8, dans lequel le dispositif à excentriques comporte des cames (209).

10. Poste de fixage selon l'une des revendications 6 à 9, dans lequel la barre de guidage (214) est accouplée à un dispositif d'entraînement (224) de manière à faire dévier la barre de guidage (214) autour de l'axe de rotation (216) pour l'amener dans des positions déviées pouvant être prédéterminées et régler par conséquent les forces de serrage du cylindre de pression (205) contre le cylindre conjugué (201) sur la longueur de ce cylindre.
